# EUROPÄISCHE PATENTSCHRIFT

(11) **EP 0 853 229 B1**
(45) Veröffentlichungstag und Bekanntmachung des Hinweises auf die Patenterteilung: **16.01.2002**
(21) Anmeldenummer: 97112895.4
(22) Anmeldetag: 26.07.1997
(51) Int. Cl.: F42B 14/02

(54) **Führungsring für ein Geschoss**
Driving band for projectile
Ceinture d'étanchéité pour projectile

(30) Priorität: 13.01.1997 CH 5897
(43) Veröffentlichungstag der Anmeldung: 15.07.1998
(73) Patentinhaber: Oerlikon Contraves Pyrotec AG, 8050 Zürich (CH)
(72) Erfinder: Burri, Jacob, 8105 Regensdorf (CH)
(74) Vertreter: Hotz, Klaus, Dipl.-El.-Ing./ETH

(56) Entgegenhaltungen:
- DE-A- 2 758 692
- DE-A- 3 617 415

## Beschreibung

Die Erfindung betrifft einen Führungsring für ein Geschoss nach dem Oberbegriff des Patentanspruchs **1**.

Der Zweck solcher Führungsringe besteht darin, das Geschoss beim Abschuss im Waffenrohr zu führen und in Rotation um die Längsachse (Drall) zu versetzen. Derartige, meist aus metallischen Werkstoffen bestehende Führungsringe sind beispielsweise aus der ***DE-OS 37 36 167*** oder der ***DE-OS 35 08 053*** bekannt. Solche Führungsringe sind mit dem Nachteil behaftet, dass der Verschleiss des Waffenrohres relativ hoch sein kann. Der vorzeitige Verschleiss des Waffenrohres kann jedoch vermindert werden, wenn als Material für die Führungsringe ein geeigneter Kunststoff verwendet wird. Die Herstellung, Montage und Befestigung solcher Führungsringe ist jedoch relativ umständlich und teuer. Mit der ***DE-OS 35 25 854*** ist ein ähnlicher Führungsring bekannt geworden, der aus zwei Halbringen gebildet ist, die durch Schnappverschluss fest miteinander verbindbar sind. Dieser Führungsring ist jedoch nicht fest mit der Geschosshülle verbunden, sondern durchrutschend auf dieser angeordnet, so dass dem Geschoss beim Abschuss nur ein Restdrall erteilt werden kann.

Aus der ***DE-A-36 17 415*** ist ein Führungsring der eingangs genannten Art bekannt. Dieser Führungsring ist Teil eines integralen, als Zwischenhülse ausgebildeten Körpers, der sich mit variierendem Innen- und Aussendurchmesser vom Dichtungskörper bis zur Mitte der Geschossspitze erstreckt. Die Konstruktion ist, unter anderem infolge des separaten Dichtungskörpers, verhältnismässig aufwendig.

Der Erfindung liegt die Aufgabe zugrunde einen Führungsring der eingangs genannten Art vorzuschlagen, der vorstehend erwähnte Nachteile nicht aufweist.

Diese Aufgabe wird durch Merkmale des kennzeichnenden Teils des Patentanspruchs **1** gelöst. Hierbei ist der Führungsring nicht nur durch Öffnungen in der Geschosshülle fest mit einem an der Rückseite des Geschosses im Innern der Geschosshülle angeordneten, vom Führungsring separaten Dichtungskörper verbunden, sondern der Führungsring und der Dichtungskörper sind ein integrales Element und werden zusammen mit dem Dichtungskörper während eines Schrittes eines Fabrikationsverfahrens durch Einspritzen eines Kunststoffes in die Geschosshülle durch deren offene Rückseite gebildet.

Die mit der Erfindung erzielten Vorteile sind darin zu sehen, dass der Führungsring auf einfache Art und Weise hergestellt und fest und sicher mit der Geschosshülle verbunden wird, wobei nur geringe Herstellungskosten entstehen.

Im folgenden wird die Erfindung anhand eines Ausführungsbeispieles im Zusammenhang mit der Zeichnung näher erläutert. Es zeigen:
- **Fig.1**: einen Längsschnitt durch einen Teil eines Geschosses,
- **Fig.2**: einen Längsschnitt einer Geschosshülle des Geschosses gemäss ***Fig.1*,** und
- **Fig.3**: einen Querschnitt entlang der Linie III-III in der ***Fig.2*** in grösserem Massstab, durch einen Teil der Geschosshülle.

In den **Fig.1** bis **3** ist mit **1** ein Mantel bezeichnet, der aus einer Geschosshülle **2** und einer mit dieser fest verbundenen Geschossspitze **3** gebildet ist. Die Geschossspitze **3,** die vorzugsweise aus einem hochwarmfesten, faserverstärkten thermoplastischen Kunststoff besteht, wird in einem ersten Schritt eines Fabrikationsverfahrens auf die Geschosshülle **3** gespritzt, wobei sie in Rillen **4**, die im Innern der Geschosshülle **2** angeordnet sind verankert wird. Die Geschossspitze **3** weist eine nicht näher dargestellte und beschriebene Zentrierung **6** auf, in welcher ein Geschosskörper **5** geführt und gehalten wird. Der Geschosskörper **5** wird in einem zweiten Schritt des Fabrikationsverfahrens durch die an der Rückseite offene Geschosshülle **2** in die Zentrierung **6** der Geschossspitze **3** geschoben. Mit **7** ist ein Führungsring bezeichnet, der in einer Umfangsnut **8** der Geschosshülle **2** eingebettet ist. Der Führungsring **7** ist durch Öffnungen **9** in der Geschosshülle **2** fest mit einem an der Rückseite des Geschosses im Innern der Geschosshülle **2** angeordnetem Dichtungskörper **10** verbunden. Die Öffnungen **9** können beispielsweise sechs um einen Winkel von 60° versetzte Bohrungen sein, die im Bereich der Umfangsnut **8** radial verlaufend angeordnet sind. Es sind jedoch auch Öffnungen anderer Form und Anzahl möglich.

Der Führungsring **7** wird in einem dritten Schritt des Fabrikationsverfahrens zusammen mit dem Dichtungskörper **10** durch Einspritzen des gleichen, wie für die Herstellung der Geschossspitze **3** verwendeten Kunststoffes in die Geschosshülle **2** durch deren offene Rückseite gebildet. Das Spritzmaterial dringt hierbei aus der Geschosshülle **2** durch die Öffnungen **9** in die Umfangsnut **8** und in im Innern der Geschosshülle **2** angeordnete Umfangsrillen **11, 12**. Ausserdem umschliesst das Spritzmaterial den aus der Zentrierung **6** herausragenden Teil des Geschosskörpers **5**, so dass dieser fest im Geschoss verankert ist. In der Umfangsnut **8** ist eine Verzahnung **13** vorgesehen, die mit dem Führungsring **7** im Eingriff ist und so zur Übertragung des Dralls auf das Geschoss beiträgt.

### Bezugszeichenliste

- **1**: Mantel
- **2**: Geschosshülle
- **3**: Geschossspitze
- **4**: Rillen
- **5**: Geschosskörper
- **6**: Zentrierung
- **7**: Führungsring
- **8**: Umfangsnut
- **9**: Öffnungen
- **10**: Dichtungskörper
- **11**: Umfangsrillen
- **12**: Umfangsrillen
- **13**: Verzahnung

## Patentansprüche

1. Führungsring für ein Geschoss, wobei der Führungsring **(7)**
- in einer Umfangsnut **(8)** einer Geschosshülle **(2)** angeordnet und,
- durch Öffnungen **(9)** in der Geschosshülle **(2)** fest mit einem an der Rückseite des Geschosses im Inneren **(2)** der Geschosshülle angeordneten Dichtungskörper **(10)** verbunden ist,
**dadurch gekennzeichnet,**
**dass** der Führungsring **(7)** zusammen mit dem Dichtungskörper **(10)** während eines Schrittes eines Fabrikationsverfahrens durch Einspritzen eines Kunststoffes in die Geschosshülle **(2)** durch deren offenen Rückseite gebildet wird.

2. Führungsring nach Anspruch **1,**
**dadurch gekennzeichnet,**
**dass** die Öffnungen **(9)** Bohrungen sind, die im Bereich der Umfangsnut radial verlaufend angeordnet sind.

3. Führungsring nach Anspruch **2,**
**dadurch gekennzeichnet,**
**dass** sechs um einen Winkel von 60° versetzte Öffnungen **(9)** vorgesehen sind.

4. Führungsring nach Anspruch **1,**
**dadurch gekennzeichnet,**
**dass** in der Umfangsnut **(8)** eine Verzahnung **(13)** vorgesehen ist, die mit dem Führungsring **(7)** im Eingriff ist.

5. Führungsring nach Anspruch **1,**
**dadurch gekennzeichnet,**
**dass** der Führungsring **(7)** aus einem hochwarmfesten, faserverstärkten thermoplastischen Kunststoff besteht

## Claims

1. Driving band for a projectile, wherein the driving band (7)
- is arranged in a circumferential slot (8) of a projectile casing (2) and
- is fixedly joined via openings (9) in the casing (2) to a sealing body (10) arranged in the interior (2) of the casing at the rear end of the projectile,
**characterized in that**
the driving band (7) is formed together with the sealing body (10) in a step in the fabrication process by injecting plastic material into the casing (2) through its open rear end.

2. Driving band according to Claim 1,
**characterized in that**
the openings (9) are holes extending radially in the region of the circumferential slot.

3. Driving band according to Claim 2,
**characterized in that**
six openings (9) pitched at 60° are provided.

4. Driving band according to Claim 1,
**characterized in that**
serrations (13) meshing with the driving band (7) are provided in the circumferential slot (8).

5. Driving band according to Claim 1,
**characterized in that**
the driving band (7) consists of a high temperature-resistant, fibre-reinforced thermoplastic material.

## Revendications

1. Bague de guidage pour projectile, la bague de guidage **(7)**
- étant placée dans une encoche circulaire **(8)** d'une gaine de projectile **(2)** et,
- étant fermement raccordée, par des ouvertures **(9)** pratiquées dans la gaine de projectile **(2)**, à une pièce d'étanchéité **(10)** placée à l'intérieur de la gaine de projectile **(2)** sur la face arrière de ce dernier,
**caractérisée en ce que,**
lors d'une étape d'un procédé de fabrication, la bague de guidage **(7)** est formée, avec la pièce d'étanchéité **(10)**, par injection d'une matière plastique dans la gaine de projectile **(2),** à travers la face arrière de celle-ci.

2. Bague de guidage conforme à la revendication **1**
**caractérisée en ce que**
les ouvertures **(9)** sont des perçages placés de façon radiale dans la zone de l'encoche circulaire.

3. Bague de guidage conforme à la revendication **2**
**caractérisée en ce que**
sont prévues six ouvertures **(9),** décalées d'un angle de 60°.

4. Bague de guidage conforme à la revendication 1
**caractérisée en ce que**
un engrenage **(13)**, se trouvant en prise avec la bague de guidage **(7)**, est prévu dans l'encoche circulaire **(8).**

5. Bague de guidage conforme à la revendication **1**
**caractérisée en ce que**
la bague de guidage **(7)** est constituée d'une matière thermoplastique à haute résistance à chaud et renforcée par fibres.
